# FASCICULE DE BREVET EUROPEEN

(11) **EP 1 609 621 B1**
(45) Date de publication et mention de la délivrance du brevet: **27.05.2009**
(21) Numéro de dépôt: 05356099.1
(22) Date de dépôt: 07.06.2005
(51) Int. Cl.: B43L 9/02

(54) **Compas de dessin doté de moyens de verrouillage de l'écartement de ses branches**
Zirkel mit Schenkelspreizverriegelung
Drawing compass with means to lock the legs in position

(30) Priorité: 21.06.2004 FR 0406719
(43) Date de publication de la demande: 28.12.2005
(73) Titulaire: MAPED, 74370 Argonay (FR)
(72) Inventeur: Bardet, Jean, 74330 Poisy (FR); Carrier, Jérôme, 74000 Annecy (FR)
(74) Mandataire: Bratel, Gérard

(56) Documents cités:
- FR-A- 2 106 709
- GB-A- 190 910 452
- US-A- 3 584 384
- US-A- 3 662 468

## Description

La présente invention concerne les instruments de dessin technique et scolaire, et se rapporte en particulier à un compas de dessin doté de moyens de verrouillage de l'écartement de ses branches afin d'éviter un écartement inopiné des branches notamment durant le traçage d'un cercle.

De tels compas sont décrits par exemple dans les documents de brevets US 3 584 384, US 3 662 468, US 0 533 819, US 2 928 180, FR 2 106 709, GB 2 278 316 ou DE 178 912. Le verrouillage de l'écartement des branches s'effectue par exemple par vissage de la chape dans le cas d'un compas à joues de friction, ou encore par pincement de l'axe d'un balustre dans le cas d'un compas à balustre : l'axe du balustre traverse les branches du compas dans leur partie médiane pour former un triangle isocèle avec le sommet du compas. Ces techniques imposent des compas encombrants, demandent un effort important et sont peu commodes d'emploi, en particulier par les enfants.

Plus particulièrement, le brevet US 3 584 384 précité montre un compas à balustre, dont les deux branches sont directement articulées l'une à l'autre sur un axe, sans véritable chape, et sont aussi reliées l'une à l'autre par une tige de liaison située à distance de leur axe d'articulation. L'une des branches du compas porte, à distance de la zone d'articulation des branches, un système de verrouillage qui comprend un axe de blocage traversant la branche et lui-même traversé par la tige de liaison, et un levier coopérant avec cet axe de blocage, le levier étant articulé autour d'un autre axe directement porté par ladite branche. L'axe de blocage est orienté et coulisse, relativement à la branche de compas qu'il traverse, dans une direction orthogonale au plan des branches. L'axe de pivotement du levier, axe qui est porté par la branche considérée, s'étend parallèlement au plan des branches.

Le document GB 10 452 A. D. 1909 décrit un compas de dessin moins encombrant que ces derniers, car il comporte des moyens de verrouillage de l'écartement de ses branches prévus au niveau de la chape d'articulation des branches: une vis de blocage est montée coulissante de part en part de la chape dans une direction orthogonale au plan des branches. En fonction d'un serrage effectué au moyen d'un écrou moleté vissé sur la vis de blocage, celle-ci agit sur les disques d'articulation des branches ou sur un organe lié cinématiquement à ces disques d'articulation de manière à bloquer en rotation les deux branches du compas.

Ici, le dévissage ou le vissage de l'écrou moleté assure à la fois l'ajustement de la résistance initiale des branches à l'écartement, et le déverrouillage ou le verrouillage de l'écartement des branches du compas.

La résistance initiale des branches à l'écartement correspond à l'effort à exercer pour écarter les branches du compas l'une de l'autre, lorsque leur écartement n'est pas verrouillé, c'est-à-dire typiquement lors du réglage du rayon de traçage.

En effet, il importe, pour que le réglage du rayon de traçage soit suffisamment précis, que l'ouverture des branches soit assez souple pour une manipulation facile, rapide et précise, mais légèrement freinée pour éviter un écartement des branches non souhaité lors du traçage d'un cercle.

La résistance initiale des branches à l'écartement doit donc être ajustée très finement pour obtenir à la fois souplesse d'ouverture et "freinage".

Il est toutefois très difficile d'ajuster finement ce paramètre au moyen d'un écrou moleté qu'il faut dévisser ou visser de manière très précise.

Une fois que l'on a réussi à bien régler l'écrou moleté pour que l'ouverture des branches soit à la fois souple et légèrement freinée, il reste à verrouiller l'écartement afin de garder constant, pour le traçage, le rayon de traçage choisi et réglé précédemment.

Pour cela, il faut donc visser l'écrou moleté. Ainsi, on perd le bénéfice de l'ajustement, réalisé à l'étape précédente, de la résistance des branches à l'écartement. Lors du réglage d'un autre rayon de traçage, il faudra de nouveau "tâtonner" avec l'écrou moleté pour retrouver souplesse et "freinage" à l'ouverture des branches.

En outre, le vissage de l'écrou moleté, pour verrouiller l'écartement, peut générer une friction parasite qui provoque une très légère rotation des branches, et donc un léger déréglage du rayon de traçage choisi précédemment.

La présente invention vise à éviter ces inconvénients en fournissant un compas de dessin compact, ergonomique, peu onéreux à fabriquer, et dont le verrouillage ou le déverrouillage de l'écartement des branches est réalisé simplement et facilement, en particulier par les enfants, sans risque de fausser le réglage du rayon de traçage choisi ni dérégler la résistance initiale des branches à l'écartement.

A cet effet, l'invention a pour objet un compas de dessin dont les branches sont articulées par des secteurs ou disques d'articulation respectifs dans une chape, au niveau de laquelle sont prévus des moyens de verrouillage de l'écartement des branches comportant un axe de blocage apte à coulisser de part en part de la chape, dans une direction orthogonale au plan des branches, et qui agit, directement ou indirectement, sur les secteurs ou disques d'articulation des branches et/ou sur un organe lié cinématiquement à ces secteurs ou disques d'articulation de manière à bloquer en rotation les deux branches du compas, ce compas étant caractérisé par le fait que l'axe de blocage est réalisé sous la forme d'une vis de blocage dont la tête est en appui sur une aile de la chape, et sur la queue de laquelle vis, du côté de l'autre aile de la chape, est vissé un écrou, et par le fait qu'un levier excentrique est monté pivotant, du côté de cette autre aile de la chape, sur l'écrou autour d'un axe parallèle au plan des branches, et est apte à faire coulisser l'axe ou vis de coulisser l'axe ou vis de blocage en vue du blocage ou du déblocage en rotation des branches du compas.

Ainsi, l'idée inventive consiste à dissocier les fonctions de déverrouillage ou de verrouillage de l'écartement des branches du compas, et d'ajustement de la résistance initiale des branches à l'écartement. De façon ergonomique, un simple geste de soulèvement ou d'abaissement du levier excentrique, sans vissage ni dévissage, fait coulisser l'axe de blocage pour déverrouiller ou verrouiller l'écartement des branches.

L'axe de blocage est réalisé sous la forme d'une vis de blocage dont la tête est en appui sur une aile de la chape, et sur la queue de laquelle vis, du côté de l'autre aile de la chape, est vissé un écrou sur lequel est monté pivotant le levier excentrique.

En position non verrouillée du compas, il existe un jeu fonctionnel entre la chape et les articulations des branches du compas, jeu qui permet l'ouverture libre du compas. Le serrage de la chape par la vis de blocage supprime ce jeu fonctionnel et empêche, par friction, d'écarter les branches l'une de l'autre.

Le dévissage ou vissage de l'écrou, support du levier excentrique, permet d'ajuster la résistance initiale des branches à l'écartement, indépendamment du déverrouillage ou verrouillage de l'écartement des branches. Après déverrouillage, on retrouve donc toujours la résistance initialement réglée.

Une fois le rayon de traçage réglé, le verrouillage de l'écartement se fait de manière progressive en exerçant un faible effort sur le levier, et sans avoir à lâcher le compas, donc sans risque de fausser le réglage du rayon de traçage.

Les deux branches peuvent être articulées sur des axes distincts, parallèles et espacés, les secteurs d'articulation des branches étant dentés sur leur périphérie de manière à s'engrener l'un dans l'autre, l'axe ou vis de blocage étant situé hors de la zone des secteurs d'articulation enserrés entre les ailes de la chape sous l'action dudit axe ou vis de blocage, ce qui empêche la rotation libre des branches autour de leurs axes d'articulation.

Les deux branches peuvent également être articulées suivant un même axe autour de l'axe ou vis de blocage qui traverse leurs disques d'articulation, chacun en friction avec une des ailes de la chape sous l'action dudit axe ou vis de blocage, ce qui empêche l'écartement des branches.

Dans ce cadre, il est envisageable d'intercaler entre les disques d'articulation une plaque formant joue de friction et comportant une lumière centrale, de forme oblongue suivant l'axe médian de la chape, destinée à être traversée par l'axe ou vis de blocage, ladite plaque étant surmontée d'une tige de forme sensiblement cylindrique destinée à coulisser axialement à l'intérieur de la chape. Le serrage s'applique alors à la fois sur les articulations des branches du compas et sur cette plaque formant joue de friction.

Les disques d'articulation comportent chacun, sur leurs faces en vis-à-vis, un ergot prévu pour coulisser dans une rainure en arc de cercle ménagée sur le disque d'articulation en vis-à-vis, en traversant, le cas échéant, un trou oblong correspondant ménagé sur la plaque formant joue de friction.

Etant immobilisée en rotation par sa tige cylindrique, la plaque formant joue de friction transmet le mouvement d'une branche à l'autre branche qui exécute un mouvement symétrique. Dans le même temps, grâce à la forme oblongue, suivant l'axe médian de la chape, de la lumière centrale de la plaque, la tige de cette dernière coulisse axialement à l'intérieur de la chape du compas.

Dans un autre mode de réalisation de l'invention, l'axe de blocage comporte une ouverture traversée de façon coulissante par une tige de transmission mobile axialement à l'intérieur de la chape dans le plan des branches, et prévue pour permettre un écartement symétrique des branches par rapport à l'axe médian de la chape, l'axe de blocage étant apte à bloquer en translation la tige de transmission par friction sur la paroi de son ouverture.

Selon une possibilité, la tige de transmission comporte une première portion de forme sensiblement cylindrique destinée à coulisser axialement à l'intérieur de la chape au travers de l'ouverture de l'axe de blocage, et une seconde portion de forme adaptée pour venir en prise entre les secteurs ou disques d'articulation des branches. En particulier dans ce dernier cas, les deux branches peuvent être articulées sur des axes distincts, parallèles et espacés, les disques ou secteurs d'articulation des branches étant dentés sur leur périphérie de manière à engrener avec la seconde portion dentée ou annelée de la tige de transmission.

Ainsi, en actionnant le levier excentrique, l'ouverture ménagée sur l'axe de blocage, et traversée de façon coulissante par la tige de transmission, est décalée de sorte que la tige de transmission est désaxée et ne peut plus coulisser librement à l'intérieur de la chape. C'est en bloquant la tige de transmission que l'on bloque, indirectement, l'écartement des branches du compas.

Selon un autre aspect, dans un souci d'ergonomie et de compacité, la chape et le levier excentrique présentent des formes complémentaires de sorte que le levier peut se rabattre sur la chape jusqu'à s'y encastrer par exemple en position de verrouillage de l'écartement des branches.

De toute façon, l'invention sera bien comprise à l'aide de la description qui suit, en référence au dessin schématique annexé représentant à titre d'exemples quelques formes de réalisation d'un compas selon l'invention, sur lequel dessin:
- la figure 1 est une vue en perpective d'un compas de dessin conforme à un premier mode de réalisation de l'invention
- la figure 2 est une vue en perspective et en éclaté de ce même compas ;
- la figure 3 est une vue en coupe suivant l'axe III-III de la figure 1 du compas précédent en position déverrouillée;
- la figure 4 est une vue similaire à la figure 3 en position verrouillée du compas;
- la figure 5 est une vue schématique, en coupe dans le plan des branches, d'un compas de dessin conforme à un second mode de réalisation de l'invention ;
- la figure 6 est une vue schématique, en coupe selon l'axe VI-VI du compas de la figure 5 ;
- la figure 7 est une vue similaire à la figure 2 d'une troisième forme de réalisation du compas selon l'invention ;
- la figure 8 est une vue schématique, en coupe dans le plan des branches, d'un compas de dessin conforme à un quatrième mode de réalisation de l'invention ;
- la figure 9 est une vue schématique, en coupe selon l'axe VIII-VIII du compas de la figure 8.

Sur toutes les figures, les éléments correspondants sont désignés par les mêmes repères, éventuellement suivis du signe "prime".

Comme indiqué en figure 1, le compas, désigné globalement par la référence numérique 1, comporte deux branches 3, 4, par exemple métalliques, articulées suivant un axe d'articulation 8 commun dans une chape 2 du compas.

Un levier excentrique 9, monté pivotant du côté d'une aile 2b de la chape 2, permet de verrouiller l'écartement des branches 3, 4.

Les équipements tels que pointe ou mine, portés par les extrémités des branches 3, 4 ne sont pas représentés, n'étant pas concernés par l'invention.

Dans les trois formes de réalisation illustrées en figures 2, 3, 4, 7, 8 et 9, le levier excentrique 9 est monté pivotant, autour d'un axe 11 parallèle à l'aile 2b de la chape 2, cet axe 11 traversant un écrou 10 vissé sur la queue d'une vis de blocage 8 dont la tête est en appui sur la face extérieure de l'autre aile 2a de la chape 2.

Le levier excentrique 9 comporte une fourche d'articulation dont les deux parties actives sont excentrées pour former des cames 9a, 9b prenant appui sur l'extérieur de l'aile 2b de la chape 2 et agissant sur la queue de la vis 8.

Comme illustré en figure 2, les branches 3 et 4 sont articulées autour de la vis de blocage 8, laquelle traverse leurs disques d'articulation 6, 7 en leur centre.

Une plaque 5b forme une joue de friction entre les disques d'articulation 6, 7 et comporte une lumière centrale 5d, de forme oblongue suivant l'axe médian de la chape 2, destinée à être traversée par la vis de blocage 8.

La plaque 5b est réalisée en forme de disque, par exemple en matière plastique, de type polyamide chargé de fibre de verre, et surmontée d'une tige cylindrique 5a destinée à coulisser axialement à l'intérieur de la chape 2 suivant son axe médian.

Les disques d'articulation 6, 7 comportent chacun, sur leurs faces en vis-à-vis, un ergot 6c, 7c prévu pour coulisser dans une rainure en arc de cercle correspondante ménagée sur le disque d'articulation 6, 7 en vis-à-vis. Chaque ergot 6c et 7c traverse un trou oblong 5c correspondant ménagé sur la plaque 5b.

En position abaissée du levier excentrique 9 (voir figure 3), le compas est en position réglable, non verrouillée, c'est-à-dire qu'il existe un jeu fonctionnel (frottement faible) entre les ailes 2a, 2b de la chape 2 et les disques d'articulation 6 et 7, jeu qui permet d'écarter - ou de rapprocher - librement les branches 3 et 4 pour ajuster le rayon d'un cercle ou d'un arc de cercle à tracer.

Lors du pivotement et du rabattement vers le haut du levier 9 (voir figure 4), les cames 9a et 9b du levier 9 pressent les deux disques d'articulation 6, 7 des branches 3, 4, la joue de friction 5a ainsi que les ailes 2a, 2b de la chape 2, assurant ainsi par friction le verrouillage de l'écartement des branches 3, 4.

Les branches 3 et 4 restent alors bloquées dans la position réglée précédemment de sorte qu'il est possible de réaliser plusieurs cercles ou arcs de cercle de rayon identique.

La figure 7 illustre une variante de réalisation proche de celle de la figure 2, dans laquelle les disques d'articulation 6, 7 viennent directement en prise l'un contre l'autre, les ergots 6c et 7c coulissant directement dans la rainure en arc de cercle correspondante du disque en vis-à-vis 7, 6.

En position relevée, de verrouillage, du levier excentrique 9, les cames 9a et 9b du levier 9 pressent les deux disques d'articulation 6, 7 l'un contre l'autre entre les ailes 2a, 2b de la chape 2, de manière à ce que, par la friction des disques d'articulation 6, 7 entre eux et contre les ailes 2a et 2b, l'écartement des branches 3, 4 soit empêché.

Dans la variante de réalisation illustrée en figures 8 et 9, les deux branches 3, 4 sont articulées sur des axes 11 et 12 distincts, parallèles et espacés. Chaque secteur d'articulation 6, 7 des branches 3, 4 comporte une denture 6b, 7b complémentaire pour s'engrener l'un dans l'autre.

La vis de blocage 8 est située hors de la zone des secteurs d'articulation 6, 7, par exemple sur la chape 2 au-dessus de ces secteurs d'articulation 6, 7 (cf. fig. 8).

En position relevée du levier excentrique 9, chacun des secteurs d'articulation 6, 7 est enserré entre les ailes 2a et 2b de la chape 2. La friction qui en résulte empêche les secteurs d'articulation 6, 7 de tourner librement de sorte que l'écartement des branches 3, 4 est empêché.

Dans les trois formes de réalisation précédentes, illustrées en figures 2, 3, 4, 7, 8 et 9, il est possible d'ajuster la résistance à l'écartement des branches 3 et 4, à savoir l'effort à exercer à l'extrémité d'une branche 3 ou 4 pour écarter les branches l'une de l'autre, par le vissage ou dévissage de l'écrou 10 sur la vis de blocage 8.

D'une manière générale, le compas objet de l'invention est conformé de manière à ce que la résistance à l'écartement des branches, telle que définie ci-dessus, soit avantageusement inférieure à 90 grammes-force en position non verrouillée du compas, et supérieure à 280 grammes-force, en position verrouillée.

Dans le mode de réalisation illustré en figures 5 et 6, les deux branches 3 et 4 sont articulées par des secteurs d'articulation 6', 7' sur des axes distincts 12 et 13, parallèles et espacés.

Un axe de blocage 8' est monté coulissant, parallèlement aux axes d'articulation 12 et 13 des branches 3, 4, entre des paliers de guidage ménagés dans les ailes 2a, 2b de la chape 2. L'axe de blocage 8' est situé hors de la zone des secteurs d'articulation 6', 7', par exemple sur la chape 2 au-dessus de ces secteurs d'articulation 6', 7' (voir figure 5).

Le levier excentrique 9 est monté pivotant autour d'un axe 11 parallèle au plan des branches 3, 4, du côté de l'aile 2b de la chape 2, et il comporte, comme précédemment, une fourche d'articulation dont les deux parties actives sont excentrées pour former des cames 9a, 9b agissant, par l'intermédiaire de l'axe 11, sur la queue de l'axe de blocage 8' pour le faire coulisser.

L'axe de blocage 8' comporte dans sa zone médiane une ouverture oblongue 8'a (voir figure 6) à travers laquelle est apte à coulisser axialement, en direction de l'intérieur de la chape 2, une première portion cylindrique 5'a d'une tige 5', par exemple métallique.

Une seconde portion cylindrique 5'b de la tige 5' est annelée pour (voir figure 5) venir en prise par engrènement entre les secteurs d'articulation 6', 7' comportant à cet effet des dentures 6'b et 7'b.

Le soulèvement du levier 9 exerce une traction sur la queue de l'axe de blocage 8', par conséquent l'ouverture 8'a est translatée de sorte que la tige 5' est désaxée et empêchée de coulisser librement dans la chape 2. La rotation des dentures 6'b et 7'b étant ainsi empêchée, les branches 3 et 4 sont bloquées en rotation.

Dans les formes de réalisation détaillées ci-dessus, la chape 2 et le levier 9 présentent des formes complémentaires. Le levier excentrique 9 peut ainsi se rabattre sur la chape 2 jusqu'à s'y encastrer, ce qui contribue à la compacité et à l'ergonomie du compas.

Comme il va de soi, on ne s'éloignerait pas du cadre de l'invention, tel que défini dans les revendications annexées, notamment en l'appliquant à un compas de toute conception (à joues de friction, à engrenage...), et en tout matériau (matières plastiques, métalliques...).

## Revendications

1. Compas de dessin dont les branches (3, 4) sont articulées par des secteurs ou disques d'articulation (6, 6', 7, 7') respectifs dans une chape (2), au niveau de laquelle sont prévus des moyens de verrouillage de l'écartement des branches (3, 4) comportant un axe de blocage (8, 8') apte à coulisser de part en part de la chape (2), dans une direction orthogonale au plan des branches (3, 4), et qui agit, directement ou indirectement, sur les secteurs ou disques d'articulation (6, 6', 7, 7') des branches (3, 4) et/ou sur un organe (5, 5') lié cinématiquement à ces secteurs ou disques d'articulation (6, 6', 7, 7') de manière à bloquer en rotation les deux branches (3, 4) du compas (1), **caractérisé en ce que** l'axe de blocage est réalisé sous le forme d'une vis de blocage (8,8') dont la tête est en appui sur une aile (2a) de la chape (2), et sur la queue de laquelle vis (8,8'), du côté de l'autre aile (2b) de la chape (2), est vissé un écrou (10), et par le fait qu'un levier excentrique (9) est monté pivotant, du côté de cette autre aile (2b) de la chape (2), sur l'écrou (10) autour d'un axe (11) parallèle au plan des branches (3,4), et est apte à faire coulisser l'axe ou vis de blocage (8,8') en vue du blocage ou du déblocage en rotation des branches (3,4) du compas.

2. Compas de dessin selon la revendication 1, **caractérisé en ce que** les deux branches (3, 4) sont articulées sur des axes (12, 13) distincts, parallèles et espacés, les secteurs d'articulation (6, 7) des branches (3, 4) étant dentés sur leur périphérie de manière à s'engrener l'un dans l'autre, l'axe ou vis de blocage (8) étant situé hors de la zone des secteurs d'articulation (6, 7) enserrés entre les ailes (2a, 2b) de la chape (2) sous l'action dudit axe ou vis de blocage (8).

3. Compas de dessin selon la revendication 1, **caractérisé en ce que** les deux branches (3, 4) sont articulées suivant un même axe autour de l'axe ou vis de blocage (8) qui traverse leurs disques d'articulation (6, 7), chacun en friction avec une des ailes (2a, 2b) de la chape (2) sous l'action dudit axe ou vis de blocage (8).

4. Compas de dessin selon la revendication 3, **caractérisé en ce qu'**est intercalée entre les disques d'articulation (6, 7) une plaque (5b) formant joue de friction et comportant une lumière centrale (5d), de forme oblongue suivant l'axe médian de la chape (2), destinée à être traversée par l'axe ou vis de blocage (8), ladite plaque (5b) étant surmontée d'une tige (5a) de forme sensiblement cylindrique destinée à coulisser axialement à l'intérieur de la chape (2).

5. Compas de dessin selon la revendication 3 ou 4, **caractérisé en ce que** les disques d'articulation (6, 7) comportent chacun, sur leurs faces en vis-à-vis, un ergot (6c, 7c) prévu pour coulisser dans une rainure en arc de cercle ménagée sur le disque d'articulation (6, 7) en vis-à-vis, en traversant, le cas échéant, un trou oblong (5c) correspondant ménagé sur la plaque (5b) formant joue de friction.

6. Compas de dessin selon la revendication 1, **caractérisé en ce que** l'axe de blocage (8') comporte une ouverture (8'a) traversée de façon coulissante par une tige de transmission (5') mobile axialement à l'intérieur de la chape (2) dans le plan des branches (3, 4), et prévue pour permettre un écartement symétrique des branches (3, 4) par rapport à l'axe médian de la chape (2), l'axe de blocage (8') étant apte à bloquer en translation la tige de transmission (5') par friction sur la paroi de son ouverture (8'a).

7. Compas de dessin selon la revendication 6, **caractérisé en ce que** la tige de transmission (5') comporte une première portion (5'a) de forme sensiblement cylindrique destinée à coulisser axialement à l'intérieur de la chape (2) au travers de l'ouverture (8'a) de l'axe de blocage (8'), et une seconde portion (5'b) de forme adaptée pour venir en prise entre les secteurs ou disques d'articulation (6', 7') des branches (3, 4).

8. Compas de dessin selon la revendication 7, **caractérisé en ce que** les deux branches (3, 4) sont articulées sur des axes distincts, parallèles et espacés, les disques ou secteurs d'articulation (6, 7) des branches (3, 4) étant dentés sur leur périphérie de manière à engrener avec la seconde portion (5'b), dentée ou annelée, de la tige de transmission (5').

9. Compas de dessin selon l'une des revendications 1 à 8, **caractérisé en ce que** la chape (2) et le levier excentrique (9) présentent des formes complémentaires de sorte que le levier (9) peut se rabattre sur la chape (2) jusqu'à s'y encastrer, par exemple en position de verrouillage de l'écartement des branches (3, 4).

## Claims

1. Drawing compass, the legs (3, 4) of which are articulated by respective articulation sectors or discs (6, 6', 7, 7,') in a clevis (2) at which means for locking the legs (3, 4) in position are provided, comprising a locking pin (8, 8') able to slide right through the clevis (2) in a direction orthogonal to the plane of the legs (3, 4) and which acts directly or indirectly on the articulation sectors or discs (6, 6', 7, 7') of the legs (3, 4) and/or on a member (5, 5') connected kinematically to these articulation sectors or discs (6, 6', 7, 7') so as to prevent rotation of the two legs (3, 4) of the compass (1), **characterized in that** the locking pin is produced in the form of a locking screw (8, 8'), the head of which bears against one arm (2a) of the clevis (2), and a nut (10) is screwed onto the shank of said screw (8, 8') at the other arm (2b) of the clevis (2), and **in that** an eccentric lever (9) is pivotably mounted, at this other arm (2b) of the clevis (2), on the nut (10) so as to pivot about a pin (11) parallel to the plane of the legs (3, 4) and is able to cause the locking pin or screw (8, 8') to slide in order to prevent or allow rotation of the legs (3, 4) of the compass.

2. Drawing compass according to Claim 1, **characterized in that** the two legs (3, 4) are articulated on separate, parallel and spaced-apart pins (12, 13), the articulation sectors (6, 7) of the legs (3, 4) having indentations on their peripheries so as to mesh in one another, the locking pin or screw (8) being located outside the area of the articulation sectors (6, 7) gripped between the arms (2a, 2b) of the clevis (2) under the action of said locking pin or screw (8).

3. Drawing compass according to Claim 1, **characterized in that** the two legs (3, 4) are articulated about the same axis around the locking pin or screw (8) which passes through their articulation discs (6, 7), in each case in frictional contact with one of the arms (2a, 2b) of the clevis (2) under the action of said locking pin or screw (8).

4. Drawing compass according to Claim 3, **characterized in that** a plate (5b) forming a friction flange and having an oblong central slot (5d) along the mid-axis of the clevis (2) is interposed between the articulation discs (6, 7) through which plate the locking pin or screw (8) is designed to pass, said plate (5b) having a more or less cylindrical rod (5a) mounted on it which is intended to slide axially inside the clevis (2).

5. Drawing compass according to Claim 3 or 4, **characterized in that** the articulation discs (6, 7) each comprise on their opposing surfaces a peg (6c, 7c) designed to slide in a circular arcuate groove made on the opposing articulation disc (6, 7), passing through, if necessary, a corresponding oblong hole (5c) made in the plate (5b) forming a friction flange.

6. Drawing compass according to Claim 1, **characterized in that** the locking pin (8') has an opening (8'a) through which a transmission rod (5') that can move axially inside the clevis (2) in the plane of the arms (3, 4) slides, and provided so as to allow symmetrical positioning of the legs (3, 4) with respect to the mid-axis of the clevis (2), the locking pin (8) being able to prevent the transmission rod (5') from undergoing translational movement by friction on the wall of its opening (8'a).

7. Drawing compass according to Claim 6, **characterized in that** the transmission rod (5') has a more or less cylindrical first portion (5'a) intended to slide axially inside the clevis (2) through the opening (8'a) in the locking pin (8') and a second portion (5'b) having a form designed to be engaged between the articulation sectors or discs (6', 7') of the legs (3, 4).

8. Drawing compass according to Claim 7, **characterized in that** the two legs (3, 4) are articulated on separate, parallel and spaced-apart pins, the articulation sectors or pins (6, 7) of the legs (3, 4) having indentations on their peripheries so as to mesh with the second portion (5'b), which has indentations or is ringed, of the transmission rod (5').

9. Drawing compass according to one of Claims 1 to 8, **characterized in that** the clevis (2) and the eccentric lever (9) have complementary forms such that the lever (9) can hinge down on the clevis (2) so as to fit therein, for example in the position locking the legs (3, 4) in position.

## Patentansprüche

1. Zirkel, dessen Schenkel (3, 4) über jeweilige Gelenksegmente oder -scheiben (6, 6', 7, 7') in einem Gabelgelenk (2) angelenkt sind, an dem Mittel zur Spreizverriegelung der Schenkel (3, 4) vorgesehen sind, die einen Blockierbolzen (8, 8') umfassen, der geeignet ist, in einer orthogonal zur Ebene der Schenkel (3, 4) verlaufenden Richtung ganz durch das Gabelgelenk (2) zu gleiten, und der direkt oder indirekt auf die Gelenksegmente oder -scheiben (6, 6', 7, 7') der Schenkel (3, 4) und/oder auf ein kinematisch mit diesen Gelenksegmenten oder -scheiben (6, 6', 7, 7') verbundenes Element (5, 5') wirkt, so dass die Drehung der beiden Schenkel (3, 4) des Zirkels (1) blockiert wird, **dadurch gekennzeichnet, dass** der Blockierbolzen in der Form einer Blockierschraube (8, 8') ausgeführt ist, deren Kopf an einem Flügel (2a) des Gabelgelenks (2) anliegt und auf deren Schaft von der Seite des anderen Flügels (2b) des Gabelgelenks (2) eine Mutter (10) aufgeschraubt ist, und dass ein exzentrischer Hebel (9) von der Seite dieses anderen Flügels (2b) des Gabelgelenks (2) schwenkbar an der Mutter (10) um einen Bolzen (11) montiert ist, der parallel zur Ebene der Schenkel (3, 4) verläuft, und geeignet ist, den Blockierbolzen bzw. die Blockierschraube (8, 8') zur Blockierung oder Freigabe der Drehung der Schenkel (3, 4) des Zirkels zu verschieben.

2. Zirkel nach Anspruch 1, **dadurch gekennzeichnet, dass** die beiden Schenkel (3, 4) an parallelen und beabstandeten getrennten Bolzen (12, 13) angelenkt sind, wobei die Gelenksegmente (6, 7) der Schenkel (3, 4) an ihrem Umfang so gezahnt sind, dass sie miteinander kämmen, wobei sich der Blockierbolzen bzw. die Blockierschraube (8) außerhalb des Bereichs der Gelenksegmente (6, 7) befindet, die unter der Wirkung des Blockierbolzens oder der Blockierschraube (8) zwischen den Flügeln (2a, 2b) des Gabelgelenks (2) festgeklemmt sind.

3. Zirkel nach Anspruch 1, **dadurch gekennzeichnet, dass** die beiden Schenkel (3, 4) gemäß derselben Achse um den Blockierbolzen bzw. die Blockierschraube (8) angelenkt sind, die bzw. der durch ihre Gelenkscheiben (6, 7) geht, jeweils unter Reibung mit einem der Flügel (2a, 2b) des Gabelgelenks (2) unter der Wirkung des Blockierbolzens bzw. der Blockierschraube (8).

4. Zirkel nach Anspruch 3, **dadurch gekennzeichnet, dass** zwischen den Gelenkscheiben (6, 7) eine Platte (5b) liegt, die eine Reibwange bildet und eine längliche mittlere Öffnung (5d) gemäß der mittleren Achse des Gabelgelenks (2) aufweist, durch die der Blockierbolzen bzw. die Blockierschraube (8) geht, wobei über der Platte (5b) ein im Wesentlichen zylinderförmiger Schaft (5a) liegt, der dazu bestimmt ist, axial im Inneren des Gabelgelenks (2) zu gleiten.

5. Zirkel nach Anspruch 3 oder 4, **dadurch gekennzeichnet, dass** die Gelenkscheiben (6, 7) an ihren gegenüberliegenden Flächen jeweils eine Nase (6c, 7c) umfassen, die dazu vorgesehen ist, in einer Kreisbogennut in der gegenüberliegenden Gelenkscheibe (6, 7) zu gleiten, indem sie gegebenenfalls durch ein entsprechendes Langloch (5c) in der eine Reibwange bildenden Platte (5b) geht.

6. Zirkel nach Anspruch 1, **dadurch gekennzeichnet, dass** der Blockierbolzen (8') eine Öffnung (8'a) aufweist, durch die ein Übertragungsschaft (5') gleitet, der im Innern des Gabelgelenks (2) in der Ebene der Schenkel (3, 4) axial beweglich ist und vorgesehen ist, um einen symmetrischen Abstand der Schenkel (3, 4) bezüglich der mittleren Achse des Gabelgelenks (2) zu gestatten, wobei der Blockierbolzen (8') geeignet ist, den Übertragungsschaft (5') durch Reibung an der Wand seiner Öffnung (8'a) translationsmäßig zu blockieren.

7. Zirkel nach Anspruch 6, **dadurch gekennzeichnet, dass** der Übertragungsschaft (5') einen im Wesentlichen zylindrischen ersten Abschnitt (5'a), der dazu bestimmt ist, axial im Innern des Gabelgelenks (2) durch die Öffnung (8'a) des Blockierbolzens (8') zu gleiten, und einen zweiten Abschnitt (5'b) mit einer Form umfasst, die geeignet ist, zwischen den Gelenksegmenten oder -scheiben (6', 7') der Schenkel (3, 4) in Eingriff zu kommen.

8. Zirkel nach Anspruch 7, **dadurch gekennzeichnet, dass** die beiden Schenkel (3, 4) an parallelen und, beabstandeten getrennten Bolzen angelenkt sind, wobei die Gelenkscheiben oder -segmente (6, 7) der Schenkel (3, 4) an ihrem Umfang so gezahnt sind, dass sie mit dem gezahnten oder ringförmig gewellten zweiten Abschnitt (5'b) des Übertragungsschafts (5') kämmen.

9. Zirkel nach einem der Ansprüche 1 bis 8, **dadurch gekennzeichnet, dass** das Gabelgelenk (2) und der exzentrische Hebel (9) komplementäre Formen haben, so dass der Hebel (9) auf das Gabelgelenk (2) einschwenken kann, bis er dort beispielsweise in der Abstandsverriegelungsposition der Schenkel (3, 4) eingebettet ist.
